# EUROPÄISCHE PATENTSCHRIFT

(11) **EP 2 440 441 B1**
(45) Veröffentlichungstag und Bekanntmachung des Hinweises auf die Patenterteilung: **03.04.2013**
(21) Anmeldenummer: 10722103.8
(22) Anmeldetag: 01.06.2010
(51) Int. Cl.: B61D 35/00

(54) **VERFAHREN ZUM BETRIEB EINES SANITÄRTANKS FÜR EIN SCHIENENFAHRZEUG**
METHOD FOR OPERATING A SANITARY TANK FOR A RAIL VEHICLE
PROCÉDÉ POUR FAIRE FONCTIONNER UNE CUVE SANITAIRE POUR UN VÉHICULE SUR RAILS

(30) Priorität: 12.06.2009 DE 102009024653
(43) Veröffentlichungstag der Anmeldung: 18.04.2012
(73) Patentinhaber: Siemens Aktiengesellschaft, 80333 München (DE)
(72) Erfinder: ARRAS, Burkhard, 47802 Krefeld (DE); KAMPHAUSEN, Torge, 47877 Willich (DE); SCHLESS, Günther, 46485 Wesel (DE)
(86) Internationale Anmeldenummer: PCT/EP2010/057643
(87) Internationale Veröffentlichungsnummer: WO 2010/142577

(56) Entgegenhaltungen:
- WO-A1-97/46435
- US-A- 4 216 554

## Beschreibung

Die Erfindung bezieht sich auf ein Verfahren zum Betrieb eines Tanks zur Aufnahme einer Flüssigkeit bei einer Sanitäranlage eines Schienenfahrzeugs.

Bei Schienenfahrzeugen kommen verschiedene Tanks als Komponenten der Sanitäranlage zum Einsatz. Im Einzelnen sind dies z.B. ein Frischwassertank, ein Abwassertank und ein Grauwassertank. Diese sämtlichen Tanks sind auch im Winterbetrieb des Schienenfahrzeugs vor Frostschäden zu schützen. In diesem Zusammenhang sind Regularien z.B. UIC-Richtlinien, einzuhalten, welche verlangen, dass die Sanitäranlagen in bestimmten Grenzen bei Außentemperaturen unterhalb des Gefrierpunkts betriebsbereit bleiben, ohne Frostschäden zu erleiden.

Zu diesem Zweck wird bei bekannten Verfahren derart vorgegangen, dass bei Vorliegen entsprechend niedriger Außentemperaturen die Tanks mit Hilfe von Heizungen, die in oder an den wärmeisolierten Frisch-, Grau- oder Abwassertank angebaut sind, erwärmt werden, um so ein Einfrieren der Tanks zu verhindern. Angeschlossene Rohrleitungen werden abgesperrt und entwässert, sofern sie Frisch- oder Grauwasser enthalten.

Ein solches Betriebsverfahren für Tanks von Sanitäranlagen ist recht aufwendig, da zusätzliche Komponenten, nämlich die Heizungen, vorgesehen werden müssen, um Frostschäden der Tanks zu vermeiden.

Zum technischen Hintergrund der Erfindung ist auf die WO 97/46435 A1 hinzuweisen, welche ein Verfahren zur kontrollierten Teilentleerung eines Abwasserbehälters in Fahrzeugen, insbesondere Schienenfahrzeugen, betrifft, dort wird ebenso eine Einrichtung zur Durchführung eines solchen Verfahrens vorgestellt. Zudem beschreibt die US 4,216,554 A ein System zum Schutz von Rohrleitungen und Containern vor Beschädigung durch Gefrieren von darin enthaltenen Flüssigkeiten, bei dem ein temperaturbetätigter Schalter zum Einsatz kommt.

Ausgehend hiervon liegt der Erfindung die Aufgabe zugrunde, ein Verfahren zum Betrieb eines Tanks der eingangs genannten Art derart weiterzuentwickeln, dass unter Bereitstellung des erforderlichen Frostschutzes geringer Aufwand hinsichtlich der Tankanlage ermöglicht wird.

Diese Aufgabe wird gelöst durch ein Verfahren zum Betrieb eines Tanks zur Aufnahme einer Flüssigkeit bei einer Sanitäranlage eines Schienenfahrzeugs, bei dem
a) ein Füllgrad des Tanks erfasst wird,
b) in dem Fall, wenn der in Schritt a) erfasste Füllgrad gleich oder größer einem für den Tank vorgegebenen Füllgrad ist, über einen für den Tank vorgegebenen Zeitraum eine Eisbildung zugelassen wird,
c) in dem Fall, wenn der in Schritt a) erfasste Füllgrad den vorgegebenen Füllgrad unterschreitet, der Tank entleert wird oder
d) in dem Fall, wenn der in Schritt a) erfasste Füllgrad den vorgegebenen Füllgrad unterschreitet, der Füllgrad mit Flüssigkeit aus einem Frischwasserbehälter erhöht wird und anschließend die Schritte b) oder c) ausgeführt werden.

Das Verfahren geht davon aus, dass abhängig von einem Über- oder Unterschreiten des vorgegebenen Füllgrads ein verschiedener Betrieb des Tanks durchgeführt wird. Nach dem Schritt b) wird berücksichtigt, dass ein gut gefüllter Tank eine gewisse Eisbildung gestattet, ohne dass er Frostschäden erleidet. Demgegenüber sind schwach gefüllte Tanks für Frostschäden wesentlich schneller anfällig, so dass in diesem Fall nach dem Verfahrensschritt c) oder d) vorgegangen wird.

Der vorgegebene Füllgrad ist speziell für den betroffenen Tank, der nach diesem Verfahren betrieben wird, so gewählt, dass er für einen relevanten Außentemperaturbereich, der sich an den Einsatzbedingungen des Schienenfahrzeugs orientieren oder Regularien, z.B. UIC-Richtlinien, entnommen werden kann, über einen ausreichend langen Zeitraum, der typischerweise mehrere dutzend Stunden beträgt, eine Frostsicherheit des Tanks gewährleistet.

Im Einzelnen wird der vorgegebenen Füllgrad tankspezifisch und abhängig von einer Tankgröße und einer Tankisolation und von einem relevanten Außentemperaturbereich gewählt. Es ist denkbar, dass der vorgegebene Füllgrad für einen bestimmten Tank zunächst empirisch ermittelt wird, wobei der so ermittelte Wert in das hier vorgestellte Verfahren zum Betrieb eines Tanks eingeht.

Allgemein kann der vorgegebene Füllgrad, im Wesentlichen unabhängig von der Art des Tanks, zwischen 5% und 60% liegen.

Im Anschluss an Schritt b), c) oder d) kann in dem Fall, wenn der Tank ein Frischwassertank ist, ein Tank zur Fortsetzung des Betriebs wieder befüllt werden.

Bei Abwassertanks und Grauwassertanks ist in anderer Weise vorzugehen, in diesem Fall kann im Anschluss an Schritt b) zur Fortsetzung des Betriebs der Tank über einen Spülanschluss voll, z.B. zu 90%, gefüllt und anschließend entleert werden.

Bei einem Abwassertank oder Grauwassertank, der nach Schritt c) entleert wurde, kann der Betrieb fortgesetzt werden.

Ein Ausführungsbeispiel der Erfindung wird nachfolgend unter Bezugnahme auf die Zeichnung noch näher erläutert. Die einzige Figur zeigt eine grafische Darstellung einer unschädlichen Eisbildung für einen Beispieltank mit 400 Liter Volumen und einen vorgegebenen Füllgrad x = 25%.

In der grafischen Darstellung nach der Figur ist die Temperatur auf der Y-Achse in willkürlichen Einheiten und die Zeit auf der X-Achse ebenfalls in willkürlichen Einheiten angegeben. Eine gestrichelte Linie zeigt den Temperaturverlauf für ein Schienenfahrzeug insgesamt, in das der hier in Rede stehende Tank eingebaut ist, während eine gepunktete Linie eine Abkühlkurve für einen Tankinhalt wiedergibt.

Es ist ersichtlich, dass die Abkühlkurve für das Schienenfahrzeug insgesamt bei kleinen Zeiten sehr stark absinkt und sodann in einem Abstand zum Gefrierpunkt 0°C konstant bleibt. Demgegenüber sinkt die Temperatur des Tankinhalts mit geringerer Steigung auf den Gefrierpunkt ab und verbleibt dann dort. Eisbildung im Tank beginnt nach Erreichen des Gefrierpunktes, was typischer Weise mehrere Stunden andauert. Nach dieser Abkühlungsphase beginnt eine Phase, bei der innerhalb des Tanks Schmelzenthalpie abgegeben wird, die dazu beiträgt, dass über einen ausreichend langen Zeitraum, der typischerweise mehrere dutzend Stunden beträgt, unschädliche Eisbildung auftritt. Für welchen Zeitraum keine Frostschäden für den Tank zu erwarten sind, hängt im Wesentlichen von der Isolation eines Tanks, des Zeitverlaufs der Umgebungstemperatur und von der Füllung eines Tanks (Füllstand und Medium) ab.

Der hier für die dargestellte Wärmerechnung angenommene Füllgrad von 25% ist im Sinne eines Betriebsverfahrens zur Gewährleistung eines Frostschutzes für den Tank ein Füllgrad, der gleich oder oberhalb eines vorgegebenen Füllgrads liegt, bei dem über einen für den Tank vorgegebenen Zeitraum eine Eisbildung zugelassen wird.

Dabei kann der Füllgrad bei beliebigen Tanks entweder automatisch erfasst oder auch manuell festgestellt werden. Wenn der für den Tank vorgegebene Füllgrad unterschritten wird, möglicherweise auch nach Ausführung von Schritt d), erfolgt eine Entleerung des Tanks gemäß Schritt c).

Das vorgestellte Verfahren gestattet es, dass eine Komponente, nämlich die Tankheizung, einer Wasseranlage des Schienenfahrzeugs entfällt, ohne dass weitere Komponenten hinzukommen. Der Füllgrad eines Frischwassertanks wird meist ohnehin gemessen, bei einem Abwasser- oder Grauwassertank muss ggf. auf andere Weise der Füllgrad ermittelt werden.

Neben der Einsprung der Kosten für zusätzliche Heizkomponenten ergeben sich auch Vorteile im Hinblick auf Energieverbrauch, Bordnetzanforderung, Wasserqualität (falls die Heizung im Tank installiert war), Ersatzteile und Wartung.

## Patentansprüche

1. Verfahren zum Betrieb eines Tanks zur Aufnahme einer Flüssigkeit bei einer Sanitäranlage eines Schienenfahrzeugs, bei dem
a) ein Füllgrad des Tanks erfasst wird,
b) in dem Fall, wenn der in Schritt a) erfasste Füllgrad gleich oder größer einem für den Tank vorgegebenen Füllgrad ist, über einen für den Tank vorgegebenen Zeitraum eine Eisbildung zugelassen wird,
c) in dem Fall, wenn der in Schritt a) erfasste Füllgrad den vorgegebenen Füllgrad unterschreitet, der Tank entleert wird oder
d) in dem Fall, wenn der in Schritt a) erfasste Füllgrad den vorgegebenen Füllgrad unterschreitet, der Füllgrad mit Flüssigkeit aus einem Frischwasserbehälter erhöht wird und anschließend die Schritte b) oder c) ausgeführt werden.

2. Verfahren nach Anspruch 1,
bei dem
der vorgegebene Füllgrad tankspezifisch und abhängig von einer Tankgröße und einer Tankisolation und abhängig vom relevanten Außentemperaturbereich gewählt wird.

3. Verfahren nach einem der Ansprüche 1 oder 2,
bei dem
der vorgegebene Füllgrad zwischen 5% und 60% liegt.

4. Verfahren nach einem der Ansprüche 1 bis 3,
bei dem
im Anschluss an Schritt b), c) oder d) in dem Fall, wenn der Tank ein Frischwassertank ist, zur Fortsetzung des Betriebes der Frischwassertank wieder befüllt wird.

5. Verfahren nach einem der Ansprüche 1 bis 3,
bei dem
im Anschluss an Schritt b) in dem Fall, wenn der Tank ein Abwassertank oder ein Grauwassertank ist, zur Fortsetzung des Betriebs der Tank über einen Spülanschluss voll gefüllt, z.B. zu 90%, und anschließend entleert wird.

6. Verfahren nach einem der Ansprüche 1 bis 3,
bei dem
in dem Fall, wenn ein Tank ein Abwassertank oder Grauwassertank ist, der nach Schritt c) entleert wurde, kann der Betrieb fortgesetzt werden.

## Claims

1. Method for operating a tank for holding a fluid in a sanitary system of a rail vehicle, in which
a) a filling level of the tank is sensed,
b) if the filling level which is sensed in step a) is equal to or greater than a filling level which is predefined for the tank over a time period which is predefined for the tank the formation of ice is permitted,
c) if the filling level which is sensed in step a) undershoots the predefined filling level the tank is emptied or
d) if the filling level which is sensed in step a) undershoots the predefined filling level, the filling level is increased with fluid from a fresh water container and the steps b) or c) are subsequently carried out.

2. Method according to Claim 1,
in which
the predefined filling level is selected on a tank-specific basis and as a function of a tank size and tank insulation and as a function of the relevant external temperature range.

3. Method according to one of Claims 1 or 2,
in which
the predefined filling level is between 5% and 60%.

4. Method according to one of Claims 1 to 3,
in which
subsequent to step b), c) or d) the fresh water tank is refilled in order to continue the operation if the tank is a fresh water tank.

5. Method according to one of Claims 1 to 3,
in which
subsequent to step b) the tank is fully filled via a rinsing port, for example up to 90%, and is subsequently emptied, if the tank is a waste water tank or a grey water tank.

6. Method according to one of Claims 1 to 3,
in which
if a tank is a waste water tank or grey water tank which was emptied after step c), operation can be continued.

## Revendications

1. Procédé pour faire fonctionner une cuve de réception d'un liquide dans une installation sanitaire d'un véhicule sur rails, dans lequel
a) on détecte un degré de remplissage de la cuve,
b) dans le cas où le degré détecté au stade a) est supérieur ou égal à un degré de remplissage prescrit pour la cuve, on autorise une formation de glace pendant un laps de temps prescrit pour la cuve,
c) dans le cas où le degré de remplissage détecté au stade a) est inférieur au degré de remplissage prescrit, on vide la cuve ou
d) dans le cas où le degré de remplissage prescrit au stade a) devient inférieur au degré de remplissage prescrit, on augmente le degré de remplissage par du liquide provenant d'un réservoir d'eau fraîche et ensuite on effectue les stades b) ou c).

2. Procédé suivant la revendication 1,
dans lequel
on choisit le degré de remplissage prescrit d'une manière spécifique à la cuve et en fonction de la dimension de la cuve et de son isolation et en fonction de la plage de température extérieure pertinente.

3. Procédé suivant l'une des revendications 1 ou 2,
dans lequel
le degré de remplissage prescrit est compris entre 5% et 60%.

4. Procédé suivant l'une des revendications 1 à 3,
dans lequel
à la suite du stade b), c) ou d), dans le cas où la cuve est une cuve d'eau fraîche, on la remplit à nouveau pour continuer à faire fonctionner la cuve d'eau fraîche.

5. Procédé suivant l'une des revendications 1 à 3,
dans lequel
à la suite du stade b), dans le cas où la cuve est une cuve d'eau résiduaire ou une cuve d'eau grise, pour continuer à faire fonctionner la cuve, on la remplit complètement par un raccord de lavage, par exemple à 90%, et ensuite on la vide.

6. Procédé suivant l'une des revendications 1 à 3,
dans lequel
dans le cas où la cuve est une cuve d'eau résiduaire ou une cuve d'eau grise, qui a été vidée après le stade c), le fonctionnement peut se poursuivre.
